# EUROPÄISCHE PATENTSCHRIFT

(11) **EP 0 642 917 B1**
(45) Veröffentlichungstag und Bekanntmachung des Hinweises auf die Patenterteilung: **23.09.1998**
(21) Anmeldenummer: 94113602.0
(22) Anmeldetag: 31.08.1994
(51) Int. Cl.: B30B 5/06, B27N 3/24

(54) **Doppelbandpresse mit hydrostatischer Bandstütze**
Double-band press with hydrostatic support for the band
Presse à double bande avec support hydrostatique pour la bande

(30) Priorität: 14.09.1993 AT 1850/93
(43) Veröffentlichungstag der Anmeldung: 15.03.1995
(73) Patentinhaber: PCD Polymere AG, 4021 Linz (AT)
(72) Erfinder: Blauhut, Wilfried, Dipl.-Ing., A-4040 Linz (AT)
(74) Vertreter: Kunz, Ekkehard, Dr.

(56) Entgegenhaltungen:
- EP-A- 0 544 645
- DE-A- 2 419 706
- DE-A- 3 013 231

## Beschreibung

Die Erfindung betrifft eine Doppelbandpresse mit hydrostatischer Bandstütze, bei der die Preßbänder durch Stützleisten abgestützt sind.

Kontinuierliche Doppelbandpressen sind beispielsweise aus der EP-A-544645 bekannt. Sie werden insbesondere zur Herstellung von Bahnen oder Platten aus Werkstoffen eingesetzt, die beim Durchgang durch die Doppelbandpresse ganz oder teilweise fließfähig sind. Als Werkstoffe kommen insbesondere Kunststoffe, wie z. B. Thermoplaste oder thermoplastische Phasen durchlaufende Duromere in Frage, die gegebenenfalls Füllstoffe oder Verstärkungsfasern enhalten können. Es ist auch möglich, eine Verstärkungsbahn in die Doppelbandpresse einlaufen zu lassen, auf die die Werkstoffe vor dem Einlauf in die Doppelbandpresse aufgebracht werden, wie dies beispielsweise bei der Herstellung von mit Glasfasermatten verstärkten Thermoplasten der Fall ist.

Die Werkstoffe werden der Einlaufstelle der Doppelbandpresse im allgemeinen drucklos zugeführt. Erst im Spalt zwischen den Preßbändern wird auf die Werkstoffbahn ein Druck ausgeübt. Der Druck wird bei isobaren Pressen durch ein fluides Druckmittel, wie z. B. hydraulische Flüssigkeiten oder Druckluft, in Druckkammern auf der dem Werkstoff abgewandten Seite der Preßbänder ausgeübt. Dabei werden die Druckkammern aus einer Seite der Druckplatten, dem jeweiligen Preßband sowie ringförmigen Dichtungen zwischen Druckplatte und Preßband gebildet. Der hydrostatische Druck des Druckmittels wirkt somit direkt auf das jeweilige Preßband, das diesen Druck als Membran unmittelbar auf die Werkstoffbahn im Preßspalt überträgt, die sich ihrerseits auf das gegenüberliegende Preßband abstützt. Die einander gegenüberliegenden Druckkammern beider Preßbänder müssen daher mit dem gleichen Druck beaufschlagt sein. Die Werkstoffbahn beginnt somit ihren Durchlauf durch die Presse drucklos, gelangt in der Preßzone in Zonen der jeweils eingestellten Drücke und verläßt die Presse wieder drucklos.

Ist die Werkstoffbahn in der Doppelbandpresse in fließfähigem Zustand, dann will sie gemäß dem Druckgradienten fließen. Für den Teil der Presse, der in Bandlaufrichtung vor der Zone eines höheren Druckes liegt, bedeutet das, daß der fließfähige Werkstoff entgegen der Bandlaufrichtung zurückströmen möchte. Dem kann nur durch Zähigkeitskräfte entgegengewirkt werden, wobei es im Bereich des Druckaufbaues eine Relativgeschwindigkeit zwischen Werkstoff und Preßbändern entgegen der Transportrichtung gibt, mittels derer der Druck im Werkstoff aufgebaut wird und die dafür sorgt, daß ein Druck schon vor dem Erreichen der jeweiligen Druckzone herrscht. Dies steht im Widerspruch zum Prinzip der isobaren Presse, bei der in einer Druckzone überall gleicher Druck herrschen soll. Durch den vorzeitigen Druckaufbau legen sich die Preßbänder an Druckkammerwände, Dichtungen oder Wärmeübertragungsbrücken an. Dies ist insbesondere deshalb nachteilig, da die genannten Maschinenteile nicht für Gleitung unter hohem Druck ausgelegt sind und dabei überhöhtem Verschleiß unterliegen.

Zur Lösung des Problems wird in EP-A-544.645 vorgeschlagen, die Preßbänder mit je einem Rollenbett abzustützen. Da jedoch auf der Werkstoffseite eine flächenhafte Kraft herrscht, auf der Stützseite aber nur ein Liniendruck über die Drucklinien zwischen Band und Stützrollen übertragen wird, setzt die sich in diesen Berührungslinien ergebende Hertzsche Pressung diesem Prinzip sehr enge Grenzen. Sowohl die Bandoberflächen, als auch die Stützrollen werden durch die Hertzsche Pressung in den Berührungslinien ständig wechselnd bis nahe an die Streckgrenzen beansprucht, was insbesonders bei den Preßbändern alsbald zu Ermüdungserscheinungen führt. Darüber hinaus unterliegen die Preßbänder beim Lauf über die Stützrollen einer hohen Biegebeanspruchung, was zu erhöhtem Verschleiß der Preßbänder führt.

Es stellte sich demnach die Aufgabe, die Preßbänder derart abzustützen, daß die genannten Nachteile bei der Abstützung mittels Stützrollen vermieden werden. Die Aufgabe konnte dadurch gelöst werden, daß die Preßbänder mit flächenförmigen Stützleisten, die mit fluiden Druckmitteln beaufschlagt sind, abgestützt werden.

Gegenstand der Erfindung ist demnach eine Doppelbandpresse zur kontinuierlichen Herstellung von Werkstoffbahnen (23), bei deren Herstellung der Werkstoff einen fließfähigen Zustand durchläuft, mit einem starren Pressengestell, mit im Pressengestell drehbar gelagerten Umlenktrommeln (2,2', 5,5') mit einem oberen und einem unteren, über die Umlenktrommeln geführten, endlosen Preßband (1,1'), wobei zwischen den einander gegenüberliegenden Außenseiten der Preßbänder (1,1') die Preßzone gebildet wird, in der die Werkstoffbahn geführt und unter einem Flächendruck verpreßt wird, sowie mit Druckkammern (14,14', 15,15'), die in vertikaler Richtung von im Pressengestell befestigten Druckplatten (7,7', 10,10') und den Innenseiten der Preßbänder (1,1'), in horizontaler Richtung durch eine innere (9,9', 12,12') und gegebenenfalls eine äußere (8,8', 11,11') jeweils ringförmig in sich geschlossene Gleitflächendichtung, zwischen denen ein Ringraum (13,13') gebildet wird, begrenzt sind und zur Erzeugung des Flächendruckes auf die Preßbänder mit fluiden Druckmitteln beaufschlagbar sind, dadurch gekennzeichnet, daß in denjenigen Druckkammern, die mit einem niedrigeren Druck betrieben werden als die in Laufrichtung der Preßbänder jeweils folgende, sowie gegebenenfalls in dem dem Presseeinlauf zugewandten Teil des Ringraumes (13,13') vor der in Laufrichtung der Preßbänder ersten Druckkammer, Bandstützleisten (16,16', 17,17') angeordnet sind, die gegen die Druckplatte abgestützt sind und die mit ihrer dem Band zugewandten Fläche (18'), vorspringenden Seitenbegrenzungen (19') dieser Fläche und dem Band zusätzliche Stütz-Druckkammern (20') bilden, die mit einem konstanten Mengenstrom desselben fluiden Druckmittels beaufschlagt werden wie die Druckkammer in bzw. vor der sie angeordnet sind.

Die Stützleisten erstrecken sich über die gesamte Breite des Preßbandes. Die Anzahl der Stützleisten und ihre Breite in Bandlaufrichtung wird so gewählt, daß die gesamte Zone des zurückwirkenden Produktdruckes abgestützt wird. Sie ist von der Produktart sowie von den jeweiligen Betriebsbedingungen abhängig, insbesondere von der Transportgeschwindigkeit der Preßbänder.
Der Mengenstrom des Druckmittels wird druckunabhängig derart eingestellt, daß ein ständiger Fluß des Druckmittels aus der Stütz-Druckkammer (20) zwischen Preßband (1) und Seitenbegrenzung (19) in die umgebende Druckkammer (14) bzw. in den umgebenden Ringraum (13) erfolgt. Dadurch gleiten die Preßbänder mit nur geringer Reibung auf dem fluiden Druckmittel und nicht auf festen Elementen. Das in den Ringraum (13) überfließende Druckmittel kann beispielsweise abgesaugt und in den Druckmittelkreislauf rückgeführt werden. Der durch das geringe Abheben des Preßbandes (1) beim Überströmen des in die Stütz-Druckkammern eingebrachten Fluidstroms entstehende Spalt zwischen Preßband (1) und Seitenbegrenzung (19) liegt in der Größenordnung von etwa einigen Hundertstel mm.

Die Stützleisten sind bevorzugt gleichzeitig als Wärmeübertragungsleisten ausgebildet, die über die Preßbänder eine Beheizung oder Kühlung der Werkstoffbahn ermöglichen. Die Stützleisten enthalten dazu bevorzugt entweder Bohrungen mit elektrischen Heizelementen, wie z. B. Heizstäben, oder Kanäle, die mit einem Wärmeträgermedium durchströmt sind.

Eine mögliche Anordnung der erfindungsgemäßen Stützleisten in einer Doppelbandpresse mit zwei in Laufrichtung hintereinander angeordneten Druckplattenpaaren ist beispielhaft in Figur 1 dargestellt. Die Arbeitsrichtung ist durch den Pfeil gekennzeichnet. Die Presse wird so betrieben, daß in den Druckkammern 15,15' des 2. Druckplattenpaares 10,10' ein höherer Fluiddruck herrscht als in den Druckkammern 14,14' des ersten Druckplattenpaares 7,7'. In Fig. 1 bedeuten 1 das obere, 1' das untere Preßband, 2,2' obere und untere einlaufseitige Umlenktrommel, 3,3' deren jeweilige Lagerung, 4,4' deren Bandspanneinrichtung, 5,5' die auslaufseitigen Umlenktrommeln, 6,6' deren Lagerung, 7,7' das erste Druckplattenpaar, 8,8' die äußeren der jeweils beiden ringförmigen Dichtungen des ersten Druckplattenpaares, 9,9' die entsprechenden inneren Dichtungen, 10,10' das zweite Druckplattenpaar, 11,11' die äußeren der jeweils beiden ringförmigen Dichtungen des zweiten Druckplattenpaares, 12,12' die entsprechenden inneren Dichtungen, 13,13' die Ringräume zwischen jeweils innerer und äußerer Dichtung, erster Druckplatte und Preßband, 14,14' die mit fluidem Druckmittel gefüllten Druckkammern des ersten Druckplattenpaares, 15,15' die mit fluidem Druckmittel gefüllten Druckkammern des zweiten Druckplattenpaares, 16,16' Stützleisten im jeweils einlaufseitigen Teil der Ringräume 13,13' und 17,17' Stützleisten an der der zweiten Preßplatte 10,10' zugewandten Seite der Druckkammern 14,14'.

Figur 2 zeigt einen Schnitt durch die untere Stützleiste 17'. Es bedeuten 1' das untere Preßband, 7' die untere erste Druckplatte, 14' die Druckkammer, 18' die dem Preßband 1' zugewandte Fläche, 19' die vorspringende Seitenbegrenzung dieser Fläche, 20' die von 1', 18' und 19' begrenzte Stütz-Druckkammer der Bandstützleiste 17', 21' den Zuführkanal für das Druckmittel und 22' Kanäle für Heizelemente oder fluide Wärmeträger.

## Patentansprüche

1. Doppelbandpresse zur kontinuierlichen Herstellung von Werkstoffbahnen (23), bei deren Herstellung der Werkstoff einen fließfähigen Zustand durchläuft, mit einem starren Pressengestell, mit im Pressengestell drehbar gelagerten Umlenktrommeln (2,2', 5,5') mit einem oberen und einem unteren, über die Umlenktrommeln geführten, endlosen Preßband (1,1'), wobei zwischen den einander gegenüberliegenden Außenseiten der Preßbänder (1,1') die Preßzone gebildet wird, in der die Werkstoffbahn geführt und unter einem Flächendruck verpreßt wird, sowie mit Druckkammern (14,14', 15,15'), die in vertikaler Richtung von im Pressengestell befestigten Druckplatten (7,7', 10,10') und den Innenseiten der Preßbänder (1,1'), in horizontaler Richtung durch eine innere (9,9', 12,12') und gegebenenfalls eine äußere (8,8', 11,11') jeweils ringförmig in sich geschlossene Gleitflächendichtung, zwischen denen ein Ringraum (13,13') gebildet wird, begrenzt sind und zur Erzeugung des Flächendruckes auf die Preßbänder mit fluiden Druckmitteln beaufschlagbar sind, dadurch gekennzeichnet, daß in denjenigen Druckkammern, die mit einem niedrigeren Druck betrieben werden als die in Laufrichtung der Preßbänder jeweils folgende, sowie gegebenenfalls in dem dem Presseeinlauf zugewandten Teil des Ringraumes (13,13') vor der in Laufrichtung der Preßbänder ersten Druckkammer, Bandstutzleisten (16,16', 17,17') angeordnet sind, die gegen die Druckplatte abgestützt sind und die mit ihrer dem Band zugewandten Fläche (18'), vorspringenden Seitenbegrenzungen (19') dieser Fläche und dem Band zusätzliche Stütz-Druckkammern (20') bilden, die mit einem konstanten Mengenstrom desselben fluiden Druckmittels beaufschlagt werden wie die Druckkammer in bzw. vor der sie angeordnet sind.

2. Doppelbandpresse gemäß Anspruch 1, dadurch gekennzeichnet, daß die Stützleisten gleichzeitig als Wärmeübertragungsleisten ausgebildet sind.

3. Doppelbandpresse gemäß Anspruch 2, dadurch gekennzeichnet, daß die Stützleisten in Bohrungen elektrische Heizstäbe enthalten.

4. Doppelbandpresse gemäß Anspruch 2, dadurch gekennzeichnet, daß die Stützleisten Kanäle enthalten, die mit einem Wärmeträgermedium durchströmt werden.

## Claims

1. Double belt press for the continuous manufacture of material webs (23), during the manufacture of which the material passes through a free-flowing state, with a rigid press frame, with, mounted rotatably in the press frame, deflection drums (2, 2', 5, 5') with an upper and a lower endless pressing belt (1, 1') which is guided via the deflection drums, the pressing zone, in which the material web is guided and pressed under a surface pressure, being formed between the mutually opposite outer sides of the pressing belts (1, 1'), and with pressure chambers (14, 14', 15, 15') which are delimited in the vertical direction by pressure plates (7, 7', 10, 10') fastened in the press frame and by the inner sides of the pressing belts (1, 1') and in the horizontal direction by an inner (9, 9', 12, 12') and possibly an outer (8, 8', 11, 11') sliding-surface seal which are in each case annularly self-contained and between which an annular space (13, 13') is formed, and which chambers can be acted upon with fluid pressure media for generating the surface pressure on the pressing belts, characterized in that, in those pressure chambers which are operated with a lower pressure than those in each case following in the running direction of the pressing belts, and possibly in the part of the annular space (13, 13') facing the press entrance in front of the first pressure chamber in the running direction of the pressing belts, belt support strips (16, 16', 17, 17') are arranged, which are supported against the pressure plate and which, with their surface (18') facing the belt, projecting side delimitations (19') of this surface and the belt, form additional support pressure chambers (20') which are acted upon with a constant mass flow of the same fluid pressure medium as the pressure chamber in or in front of which they are arranged.

2. Double belt press according to Claim 1, characterized in that the support strips are designed at the same time as heat-transmission strips.

3. Double belt press according to Claim 2, characterized in that the support strips contain electric heating bars in bores.

4. Double belt press according to Claim 2, characterized in that the support strips contain ducts, through which a heat-transfer medium flows.

## Revendications

1. Presse à double bande pour la fabrication continue de bandes de matériau (23), lors de la fabrication desquelles le matériau passe par un état fluide, comportant un châssis de presse rigide, comprenant des tambours de renvoi (2, 2', 5, 5') montés de manière à pouvoir tourner dans le châssis de la presse et des bandes supérieure et inférieure sans fin de pressage (1, 1') , guidées sur les tambours de renvoi, dans laquelle entre les faces extérieures, qui sont situées en vis-à-vis, des bandes de pressage (1, 1') est formée la zone de pressage dans laquelle la bande de matériau est guidée et est comprimée sous l'application d'une pression superficielle, ainsi que des chambres de pression (14, 14', 15, 15'), qui sont délimitées dans la direction verticale par des plateaux de pression (7, 7', 10, 10'), qui sont fixés dans le châssis de la presse, et par les faces intérieures des bandes de pressage (1, 1'), et dans la direction horizontale par une garniture d'étanchéité à surface lisse intérieure fermée sur elle-même avec une forme annulaire (9, 9', 12, 12') et par éventuellement une garniture d'étanchéité extérieure à surface lisse fermée sur elle-même avec une forme annulaire (8, 8', 11, 11') et entre lesquelles est formé un espace annulaire (13, 13'), et qui pour la production de la pression superficielle sur les bandes de pressage peuvent être chargées par des moyens fluides de compression, caractérisée en ce que dans les chambres de pression, qui fonctionnent à une plus faible pression que les chambres de pression qui suivent dans la direction de circulation des bandes de pressage, ainsi, éventuellement dans la partie, tournée vers l'entrée de la presse, de l'espace annulaire (13, 13') situé en avant de la première chambre de pression dans la direction de déplacement des bandes de pressage, sont disposées des barrettes (16, 16', 17, 17') de support des bandes, qui prennent appui contre le plateau de pression et forment, avec leur surface (18') tournée vers la bande, des limites latérales saillantes (19') de cette surface et, avec la bande, des chambres de pression de soutien supplémentaires (20'), qui sont chargées avec un débit quantitatif constant du même milieu fluide sous pression que la chambre de pression dans ou en avant de laquelle ces chambres supplémentaires sont disposées.

2. Presse à double bande selon la revendication 1, caractérisée en ce que les barrettes de support sont agencées simultanément sous la forme de barrettes de transfert de chaleur.

3. Presse à double bande selon la revendication 2, caractérisée en ce que les barrettes de support contiennent des cartouches électriques chauffantes situées dans des perçages.

4. Presse à double bande selon la revendication 2, caractérisée en ce que les barrettes de support contiennent des canaux, qui sont parcourus par un fluide caloporteur.
